# FASCICULE DE BREVET EUROPEEN

(11) **EP 1 906 267 B1**
(45) Date de publication et mention de la délivrance du brevet: **06.05.2009**
(21) Numéro de dépôt: 06121237.9
(22) Date de dépôt: 26.09.2006
(51) Int. Cl.: G04B 21/08, G04B 21/12

(54) **Montre à sonnerie**
Uhr mit Schlagwerk
Chiming watch

(43) Date de publication de la demande: 02.04.2008
(73) Titulaire: MONTRES BREGUET S.A., 1344 L'Abbaye (CH)
(72) Inventeur: Karapatis, Nakis, 1324, Premier (CH)
(74) Mandataire: Ravenel, Thierry Gérard Louis

(56) Documents cités:
- CH-A- 45 807
- DE-C1- 3 917 636

## Description

La présente invention se rapporte au domaine de l'horlogerie. Elle concerne plus précisément une montre à sonnerie telle qu'une montre à répétition ou une montre réveil.

De telles montres sont équipées d'un élément destiné à vibrer sous l'action d'un marteau, et produire ainsi une onde acoustique, directement ou indirectement, par l'intermédiaire d'une autre pièce. L'élément vibrant peut être une cloche, un timbre ou un élément du type décrit dans le document EP 0 400 205. La cloche est volumineuse et massive. Il en est de même de l'élément décrit dans le brevet EP 0400 205, formé d'une couronne massive et rigide, monté sur un élément de fixation flexible comprenant deux bras dont les extrémités sont fixées à un support. Le timbre, petit et peu encombrant, est généralement préféré. Celui-ci est généralement constitué d'un brin métallique à section circulaire, ou d'une lame métallique, formant un enroulement de longueur variable en fonction de la tonalité souhaitées, comme décrit dans le document CH 45807. Solidaire de la platine par l'une de ses extrémités, le timbre transmet ses vibrations à la platine qui, elle-même, peut émettre une onde acoustique. Par conséquent, la qualité du couplage entre le timbre et la platine joue un rôle important au niveau de la puissance sonore émise et de la qualité du son.

Dans le cas de timbres de grande longueur, tels que les timbres équipant les montres de poche, ou les timbres de type « cathédrale » qui correspondent à deux tours de platine, l'amplitude de vibration du timbre peut être importante. Il arrive alors que le timbre entre en contact avec la platine, la carrure ou les marteaux, ce qui dénature le son produit. Ce contact peut également se produire sous l'effet d'un choc, et, dans ce cas, le timbre vibre de manière inopinée, pouvant ainsi générer un son inattendu et peu agréable.

La présente invention permet de pallier ces inconvénients en proposant une montre à sonnerie munie d'un timbre dont l'amplitude de vibration est limitée de manière à éviter tout contact entre le timbre et une pièce voisine, et dont le couplage avec la platine est amélioré.

Plus précisément, l'invention concerne une montre à sonnerie comportant un élément de support et un timbre-fil comprenant deux extrémités, ledit timbre-fil étant fixé par une première extrémité à l'élément de support. Selon l'invention, la deuxième extrémité du timbre-fil est également fixée à l'élément de support.

Dans un mode de réalisation avantageux, l'élément de support est constitué par la platine.

Grâce à la fixation des deux extrémités du timbre à la platine, l'amplitude de vibration est réduite et la transmission de l'énergie vibratoire à la platine est augmentée. Contre toute attente, et contrairement à un préjugé répandu selon lequel l'une des extrémités du timbre doit être libre, la qualité et la puissance sonore sont ainsi améliorées.

D'autres caractéristiques et avantages de la présente invention ressortiront plus clairement de la description détaillée qui suit d'un exemple de réalisation d'une montre à sonnerie selon l'invention, cet exemple étant donné à titre purement illustratif et non limitatif seulement, en liaison avec le dessin annexé sur lequel :
- la figure 1 est une vue en coupe schématique d'une montre à sonnerie selon l'invention,
- la figure 2 est une vue de dessus d'une platine de la montre à sonnerie représentée en figure 1, et
- les figures 3 et 4 sont des variantes du mode de réalisation illustré en figure 2.

La montre à sonnerie représentée schématiquement en figure 1 comporte classiquement une boîte 10 formée d'une carrure 12 et d'un fond 14, définissant ensemble un logement 16. Un mouvement 18 monté sur une platine 20 est disposé à l'intérieur du logement 16. Ledit mouvement est surmonté d'un cadran 19 et entraîne en rotation un jeu d'aiguilles 21. Un timbre 22, formant un enroulement autour du mouvement 18, est monté fixe sur la platine 20, par l'intermédiaire d'un premier porte-timbre 24 solidaire de la platine 20. Le timbre 22 est à section circulaire, mais en variante, il pourrait être à section rectangulaire. Il est généralement réalisé en acier.

Le porte-timbre 24 est formé d'un bloc vissé à la platine 20, et percé d'un trou 25 dans lequel est engagée et brasée une première extrémité du timbre 22. Ce mode de fixation est bien connu de l'homme de métier. En alternative, ladite première extrémité du timbre 22 peut être soudée au porte-timbre 24, ou vissée entre deux contre-pièces. Dans une autre variante, le timbre 22 et le premier porte-timbre 24 constituent une unique pièce solidaire de la platine 20. En pratique, l'homme de métier choisira le mode de fixation approprié afin d'optimiser le couplage entre le timbre 22 et la platine 20, de manière à transmettre un maximum de vibration du timbre 22 à la platine 20.

Des marteaux, non visibles sur la figure 1, viennent frapper le timbre 22 dans un plan sensiblement parallèle au plan général de la montre. Ces marteaux sont commandés par un mécanisme de sonnerie, tel qu'un mécanisme de répétition, monté sur la platine 20, mais non représenté sur la figure 1.

La platine 20 de la montre à sonnerie selon l'invention est représentée en vue de dessus sur la figure 2, dépouillée du mouvement 18. Le timbre 22 forme un enroulement s'étendant classiquement sur un secteur angulaire d'environ 270 degrés. Comme mentionné précédemment, il est fixé par une première extrémité à la platine 20, par l'intermédiaire du premier porte-timbre 24.

Selon l'invention, le timbre 22 est également fixé à la platine 20 par sa deuxième extrémité. A cet effet, un deuxième porte-timbre 26 est monté solidaire de la platine 20. La deuxième extrémité du timbre 22 est fixée à ce deuxième porte-timbre 26, par une fixation de même nature que celle de la première extrémité. En variante, la fixation peut être réalisée différemment. Dans un autre mode de réalisation, le timbre 22, le premier porte-timbre 24 et le deuxième porte-timbre 26 constituent une unique pièce solidaire de la platine 20. Quel que soit le mode de fixation du timbre 22 aux porte-timbres 24, 26, on tiendra compte du fait qu'une opposition de phase peut se produire entre les ondes atteignant respectivement le premier et le deuxième porte-timbre 24 et 26. Cette opposition de phase peut conduire à l'extinction d'une ou plusieurs fréquences de vibration, en fonction de la longueur parcourue depuis le point d'impact des marteaux jusqu'aux porte-timbres 24, 26, et de la vitesse de propagation de l'onde. La longueur du timbre 22 doit donc être choisie en prenant cet élément en considération.

Selon une variante de l'agencement précédent, illustrée en figure 3, le timbre 22 est fixé par ses deux extrémités à un unique porte-timbre 28 s'étendant sur le secteur angulaire compris entre la première et la deuxième extrémité du timbre 22.

Enfin, en figure 4, on a représenté une platine 20 de montre à sonnerie selon l'invention, comprenant deux timbres-fil respectivement 22, 30, de longueurs différentes, destinés à produire deux tonalités différentes. Les deux premières extrémités sont fixées classiquement à un porte-timbre commun 32 monté sur la platine 20. Les deux autres extrémités sont fixées à deux porte-timbres 34, 36 montés solidaires de la platine 20. Comme précédemment, la fixation des timbres-fil 22, 30 aux porte-timbres 32, 34, 36 est réalisée par brasage, ou tout autre mode de fixation.

Bien entendu, la montre à sonnerie selon l'invention ne se limite pas au mode de réalisation qui vient d'être décrit et diverses modifications et variantes simples peuvent être envisagées par l'homme du métier sans sortir du cadre de l'invention tel que défini par les revendications annexées.

On notera, en particulier, que le timbre 22 peut être fixé sur un élément de support autre que la platine 20, par exemple la boîte 10. Dans un tel mode de réalisation, les deux extrémités du timbre 22 sont fixées à la boîte 10, à l'aide d'un ou deux porte-timbres 24, 26, 28. En variante, le timbre 22 est fixé par une extrémité à la platine 20, et par l'autre extrémité à la boîte 10.

## Revendications

1. Montre à sonnerie comportant un élément de support (10, 20) et un timbre-fil (22) comprenant deux extrémités, ledit timbre-fil (22) étant fixé par une première extrémité audit élément de support (10, 20), **caractérisée en ce que** la deuxième extrémité du timbre-fil (22) est également fixée audit élément de support (10, 20).

2. Montre à sonnerie selon la revendication 1, **caractérisée en ce que** ledit élément de support est constitué d'une platine (20).

3. Montre à sonnerie selon l'une des revendications 1 et 2, **caractérisée en ce qu'**elle comporte un premier porte-timbre (24, 28) monté sur ledit élément de support (10, 20), et **en ce que** au moins ladite première extrémité du timbre-fil (22) est fixée audit premier porte-timbre (24).

4. Montre à sonnerie selon la revendication 3, **caractérisée en ce que** ladite deuxième extrémité du timbre-fil (22) est fixée audit premier porte-timbre (24, 28).

5. Montre à sonnerie selon la revendication 4, **caractérisée en ce que** ledit premier porte-timbre (28) s'étend de ladite première extrémité à ladite deuxième extrémité.

6. Montre à sonnerie selon la revendication 3, **caractérisée en ce qu'**elle comporte un deuxième porte-timbre (26) monté sur ledit élément de support (10, 20), et **en ce que** ladite deuxième extrémité du timbre-fil (22) est fixée audit deuxième porte-timbre (26).

7. Montre à sonnerie selon l'une des revendications 3 à 6, **caractérisée en ce que** l'une desdites extrémités est fixée à l'un desdits porte-timbres (24, 26, 28) par brasage ou soudage.

8. Montre à sonnerie selon l'une des revendications 3 à 6, **caractérisée en ce que** l'une desdites extrémités est fixée à l'un desdits porte-timbres (24, 26, 28) par vissage.

9. Montre à sonnerie selon l'une des revendications 3 à 5, **caractérisé en ce que** ledit premier porte-timbre (24, 28) forme une seule pièce avec ledit timbre-fil (22).

10. Montre à sonnerie selon la revendication 6, **caractérisé en ce que** ledit premier porte-timbre (24) forme une seule pièce avec ledit timbre-fil (22) et ledit deuxième porte-timbre (26).

11. Montre à sonnerie selon l'une des revendications 1 à 10, **caractérisée en ce qu'**elle comporte, en outre, un deuxième timbre-fil (30) fixé audit élément de support (10, 20).

12. Montre à sonnerie selon la revendication 10, **caractérisée en ce que** ledit deuxième timbre-fil (30) est fixé par ses deux extrémités audit élément de support (10, 20).

13. Montre à sonnerie selon la revendication 10, **caractérisée en ce que** ledit timbre-fil (22) est d'une longueur choisie pour tenir compte d'un phénomène d'opposition de phases.

## Claims

1. Watch with a striking work including a support element (10, 20) and a gong (22) forming a winding including two ends, said gong (22) being secured via a first end to said support element (10, 20), **characterized in that** the second end of the gong (22) is also secured to said support element (10, 20).

2. Watch with a striking work according to claim 1, **characterized in that** said support element is formed by a bottom plate (20).

3. Watch with a striking work according to any of claims 1 and 2, **characterized in that** it includes a first gong carrier (24, 28) mounted on said support element (10, 20), and **in that** at least said first end of the gong (22) is secured to said first gong carrier (24).

4. Watch with a striking work according to claim 3, **characterized in that** said second end of the gong (22) is secured to said first gong carrier (24, 28).

5. Watch with a striking work according to claim 4, **characterized in that** said first gong carrier (28) extends from said first end to said second end.

6. Watch with a striking work according to claim 3, **characterized in that** it includes a second gong carrier (26) mounted on said support element (10, 20), and **in that** said second end of the gong (22) is secured to said second gong carrier (26).

7. Watch with as striking work according to any of claims 3 to 6, **characterized in that** one of said ends is secured to one of said gong carriers (24, 26, 28), by brazing or welding.

8. Watch with a striking work according to any of claims 3 to 6, **characterized in that** one of said ends is secured to one of said gong carriers (24, 26, 28) by screws.

9. Watch with a striking work according to claims 3 to 5, **characterized in that** said first gong carrier (24, 28) forms a single piece with said gong (22).

10. Watch with a striking work according to claim 6, **characterized in that** said first gong carrier (24) forms a single piece with said gong (22) and said second gong carrier (26).

11. Watch with a striking work according to any of claims 1 to 10, **characterized in that** it further includes a second gong (30) secured to said support element (10, 20).

12. Watch with a striking work according to claim 10, **characterized in that** said second gong (30) is secured via both ends thereof to said support element (10, 20).

13. Watch with a striking work according to claim 10, **characterized in that** the length of said gong (22) is selected so as to take account of phase opposition phenomena.

## Patentansprüche

1. Uhr mit einem Läutwerk umfassend ein Trägerelement (10, 20) und eine aufwickelnde Tonfeder (22) mit zwei Enden, wobei die besagte Tonfeder (22) mit einem ersten Ende am besagten Trägerelement (10, 20) befestigt wird, **dadurch gekennzeichnet, dass** das zweite Ende der Tonfeder (22) auch am besagten Trägerelement (10, 20) befestigt wird.

2. Uhr mit einem Läutwerk gemäss Anspruch 1, **dadurch gekennzeichnet, dass** das besagte Trägerelement (10, 20) durch eine Platine gebildet wird.

3. Uhr mit einem Läutwerk gemäss Anspruch 1 oder 2, **dadurch gekennzeichnet, dass** sie einen ersten Tonfederhalter (24, 28) umfasst, der auf dem besagten Trägerelement (10, 20) montiert wird, und dass wenigstens das besagte erste Ende der Tonfeder (22) am ersten Tonfederhalter (24) befestigt wird.

4. Uhr mit einem Läutwerk gemäss Anspruch 3, **dadurch gekennzeichnet, dass** das besagte zweite Ende der Tonfeder (22) am ersten Tonfederhalter (24,28) befestigt wird.

5. Uhr mit einem Läutwerk gemäss Anspruch 4, **dadurch gekennzeichnet, dass** der erste besagte Tonfederhalter (28) sich vom besagten ersten Ende bis am besagten zweiten Ende erstreckt.

6. Uhr mit einem Läutwerk gemäss Anspruch 3, **dadurch gekennzeichnet, dass** sie einen auf dem besagten Trägerelement (10,20) montierten zweiten Tonfederhalter (26) umfasst, und dass das besagte zweite Ende der Tonfeder (22) am besagten zweiten Tonfederhalter (26) befestigt ist.

7. Uhr mit einem Läutwerk gemäss einem der Ansprüche 3 bis 6, **dadurch gekennzeichnet, dass** eines von den besagten Ende zu einem der Tonfederhalter (24, 26, 28) durch Löten oder Schweißen befestigt ist.

8. Uhr mit einem Läutwerk gemäss einem der Ansprüche 3 bis 6, **dadurch gekennzeichnet, dass** eines von den besagten Ende zu einem der Tonfederhalter (24, 26, 28) durch Schrauben befestigt ist.

9. Uhr mit einem Läutwerk gemäss einem der Ansprüche 3 bis 5, **dadurch gekennzeichnet, dass** der besagte erste Tonfederhalter (24, 28) ein einziges Stück mit dem besagten Tonfeder (22) bildet.

10. Uhr mit einem Läutwerk gemäss Anspruch 6, **dadurch gekennzeichnet, dass** der besagte erste Tonfederhalter (24, 28) ein einziges Stück mit dem besagten Tonfeder (22) und dem besagten zweiten Tonfederhalter (26) bildet.

11. Uhr mit einem Läutwerk gemäss einem der Ansprüche 1 bis 10, **dadurch gekennzeichnet, dass** sie ferner mit einer zweiten Tonfeder (30) versehen ist, der mit dem besagten Trägerelement (10, 20) befestigt wird.

12. Uhr mit einem Läutwerk gemäss Anspruch 10, **dadurch gekennzeichnet, dass** die zweite Tonfeder (30) durch seinen beiden Enden am besagten Trägerelement (10, 20) befestigt wird.

13. Uhr mit einem Laütwerk gemäss Anspruch 10, **dadurch gekennzeichnet, dass** die Länge der Tonfeder (22) so gewählt wird, dass sie das Phänomen der Phasenversetzung berücksichtigt.
